# EUROPÄISCHE PATENTSCHRIFT

(11) **EP 3 239 990 B1**
(45) Veröffentlichungstag und Bekanntmachung des Hinweises auf die Patenterteilung: **15.09.2021**
(21) Anmeldenummer: 17167884.0
(22) Anmeldetag: 25.04.2017
(51) Int. Cl.: H01B 11/00, H01B 13/02

(54) **VERFAHREN ZUR HERSTELLUNG EINES ELEKTRISCHEN KABELS**
METHOD OF MANUFACTURING AN ELECTRICAL CABLE
PROCÉDÉ DE FABRICATION D'UN CÂBLE ÉLECTRIQUE

(30) Priorität: 25.04.2016 DE 102016107645
(43) Veröffentlichungstag der Anmeldung: 01.11.2017
(73) Patentinhaber: Yazaki Systems Technologies GmbH, 93059 Regensburg (DE)
(72) Erfinder: LEHNER, Carmen, 93107 Thalmassing (DE)
(74) Vertreter: Patentanwaltskanzlei WILHELM & BECK

(56) Entgegenhaltungen:
- WO-A2-97/25725
- JP-A- 2007 220 378
- US-B1- 6 608 255

## Beschreibung

Die Erfindung betrifft ein Verfahren zur Herstellung eines elektrischen Kabels gemäß Patentanspruch 1.

Aus der US 6 608 255 B1 ist ein Datenkabel bekannt, das eine Vielzahl von isolierten metallischen Leiterpaaren aufweist, wobei jedes Leiterpaar zwei kunststoffisolierte metallische Leiter umfasst, die miteinander periodisch verdrillt sind. Ferner ist aus der JP 2007 220378 ein Herstellungsverfahren zur Herstellung eines Twisted-Pair-Kabels bekannt.

Es ist Aufgabe der Erfindung, ein verbessertes Verfahren zur Herstellung solch eines elektrischen Kabels bereitzustellen. Diese Aufgabe wird mittels eines Verfahrens zur Herstellung eines elektrischen Kabels gemäß Patentanspruch 1. Vorteilhafte Ausführungsformen sind in den abhängigen Ansprüchen angegeben.

Es wurde erkannt, dass ein verbessertes Verfahren zur Herstellung eines elektrischen Kabels dadurch bereitgestellt werden kann, dass eine erste elektrische Leitung in eine erste Drehrichtung um sich selbst verdreht wird. Eine zweite elektrische Leitung wird in die erste Drehrichtung um sich selbst verdreht. Die erste elektrische Leitung und die zweite elektrische Leitung werden mit einem Anschluss verbunden. Die erste elektrische Leitung und die zweite elektrische Leitung werden gemeinsam in eine zweite Drehrichtung verdrillt, wobei die erste Drehrichtung entgegengesetzt zur zweiten Drehrichtung ist. Das Verbinden der ersten elektrischen Leitung mit dem Anschluss erfolgt zeitlich nach dem Verdrehen der ersten elektrischen Leitung. Das Verbinden der zweiten elektrischen Leitung mit dem Anschluss erfolgt zeitlich nach dem Verdrehen der zweiten elektrischen Leitung. Zeitlich erfolgt das gemeinsame Verdrillen der ersten elektrischen Leitung und der zweiten elektrischen Leitung zeitlich nach dem Verbinden der ersten elektrischen Leitung und der zweiten elektrischen Leitung mit dem Anschluss.

Dadurch kann vermieden werden, dass zum Verdrillen an den jeweiligen Enden der elektrischen Leitungen eine Klammer zum Halten der elektrischen Leitungen und/oder ein Kunststofftropfen aufgebracht werden muss.

In einer weiteren Ausführungsform wird die erste elektrische Leitung nach dem Verdrehen um sich selbst auf eine vordefinierte Länge abgelängt, wobei während des Ablängens und vorzugsweise zeitlich nach dem Ablängen der ersten elektrischen Leitung ein erstes Ende der ersten elektrischen Leitung und ein zweites Ende der ersten elektrischen Leitung fixiert wird. Dadurch wird ein Entdrehen bzw. ein Reduzieren der ersten Vorspannkraft der ersten elektrischen Leitung verhindert.

In einer weiteren Ausführungsform wird ein erstes Ende der ersten elektrischen Leitung mit einem ersten Kontaktelement verbunden, wobei das erste Kontaktelement mit dem Anschluss drehfest verbunden wird.

In einer weiteren Ausführungsform wird ein zweites Ende der ersten elektrischen Leitung mit einer weiteren Komponente, insbesondere mit einem weiteren Anschluss und/oder mit einem elektrischen Gerät, drehfest verbunden, bevor die erste elektrische Leitung und die zweite elektrische Leitung gemeinsam verdrillt werden. Dadurch kann auch am zweiten Ende auf ein Aufbringen eines Kunststoffpfropfens verzichtet werden. Dadurch kann das elektrische Kabel besonders kostengünstig und mit geringem zeitlichen Aufwand hergestellt werden.

Das elektrische Kabel, das nach dem oben beschriebenen Verfahren hergestellt wird, weist eine erste elektrische Leitung, eine zweite elektrische Leitung und einen Anschluss aufweist. Die erste elektrische Leitung weist eine erste Ummantelung und einen ersten elektrischen Leiter und die zweite elektrische Leitung eine zweite Ummantelung und einen zweiten elektrischen Leiter auf. Die erste Ummantelung und/oder die zweite Ummantelung isoliert den ersten elektrischen Leiter elektrisch gegenüber dem zweiten elektrischen Leiter. Die erste elektrische Leitung ist um sich selbst in eine erste Drehrichtung verdreht. Die zweite elektrische Leitung ist um sich selbst in die erste Drehrichtung verdreht. Der erste elektrische Leiter und der zweite elektrische Leiter sind jeweils an einem Ende mit dem Anschluss verbunden. Die erste elektrische Leitung und die zweite elektrische Leitung sind miteinander um eine zweite Drehrichtung verdrillt. Die erste Drehrichtung ist entgegengesetzt zur zweiten Drehrichtung.

Diese Ausgestaltung hat den Vorteil, dass das elektrische Kabel besonders einfach und kostengünstig hergestellt werden kann. Insbesondere kann auf eine Klammer und/oder einen Kunststoff, insbesondere einen Klebstofftropfen, am jeweiligen Ende des elektrischen Kabels beim Verdrillen der beiden elektrischen Leitungen verzichtet werden. Dadurch kann eine Herstellungszeit des elektrischen Kabels reduziert werden.

In einer weiteren Ausführungsform ist die erste elektrische Leitung in sich um eine erste Längsachse verdreht. Die zweite elektrische Leitung ist in sich um eine zweite Längsachse verdreht, wobei die erste elektrische Leitung und die zweite elektrische Leitung gemeinsam um eine dritte Längsachse verdrillt sind.

In einer weiteren Ausführungsform sind die erste elektrische Leitung und die zweite elektrische Leitung paarweise gemeinsam um die dritte Längsachse verdrillt. Durch die paarweise Anordnung eignet sich das elektrische Kabel besonders zur Datenübertragung über die beiden Leitungen. Ferner wird über im Wesentlichen die gesamte Länge eine Impedanz des elektrischen Kabels durch das paarweise Verdrillen konstant gehalten.

In einer weiteren Ausführungsform ist die erste elektrische Leitung mit einer ersten Vorspannkraft um die erste Längsachse vorgespannt. Die zweite elektrische Leitung ist mit einer zweiten Vorspannkraft um die zweite Längsachse vorgespannt. Die beiden elektrischen Leitungen sind um die dritte Längsachse mit einer dritten Vorspannkraft vorgespannt. Vorzugsweise heben sich die erste Vorspannkraft, die zweite Vorspannkraft und die dritte Vorspannkraft im Wesentlichen gegenseitig auf.

In einer weiteren Ausführungsform ist die erste Längsachse abschnittsweise innerhalb der ersten elektrischen Leitung angeordnet. Die zweite Längsachse ist abschnittsweise innerhalb der zweiten elektrischen Leitung angeordnet. Die dritte Längsachse ist zwischen der ersten Längsachse und der zweiten Längsachse angeordnet.

Nachfolgend wird die Erfindung anhand von Figuren näher erläutert. Dabei zeigen:
- Figur 1: eine elektrische Darstellung eines Kabels;
- Figur 2: einen Querschnitt durch das in Figur 1 gezeigte elektrische Kabel entlang einer in Figur 1 gezeigten Schnittebene A-A;
- Figur 3: ein Ablaufdiagramm eines Verfahrens zur Herstellung des in den Figuren 1 und 2 gezeigten elektrischen Kabels;
- Figur 4: eine schematische Seitenansicht auf das elektrische Kabel;
- Figur 5: das elektrische Kabel nach einem zweiten Verfahrensschritt;
- Figur 6: eine Seitenansicht auf das elektrische Kabel nach einem vierten Verfahrensschritt; und
- Figur 7: eine Seitenansicht auf das elektrische Kabel während einem siebten Verfahrensschritt.

Figur 1 zeigt eine schematische Darstellung eines elektrischen Kabels 10. Das elektrische Kabel 10 umfasst eine erste elektrische Leitung 15, eine zweite elektrische Leitung 20 und einen Anschluss 25. Ferner kann die elektrische Leitung 15, 20 mit einem als Komponente 30 ausgebildeten weiteren Anschluss oder einem als Komponente 30 ausgebildeten elektrischen Gerät verbunden sein. Die Komponente 30 kann beispielsweise ein Gehäuse 180 aufweisen. Das elektrische Kabel 10 ist beispielhaft als Twisted-Pair-Kabel ausgebildet.

Dabei dient das elektrische Kabel 10 vorzugsweise dazu, Daten zwischen dem Anschluss 25 und der Komponente 30 zu übertragen. Auch ist denkbar, dass mittels des elektrischen Kabels 10 ein elektrischer Strom zwischen dem Anschluss 25 und der Komponente 30 übertragen wird. Dabei ist von Vorteil, wenn eine Stromstärke des zu übertragenden Stroms kleiner als 2 A, insbesondere kleiner als 1 A ist.

Das elektrische Kabel 10 weist einen ersten unverdrillten Abschnitt 35, einen verdrillten Abschnitt 40 und einen zweiten unverdrillten Abschnitt 45 auf. Der verdrillte Abschnitt 40 ist in Längsrichtung des elektrischen Kabels 10 zwischen dem ersten unverdrillten Abschnitt 35 und dem zweiten unverdrillten Abschnitt 45 angeordnet. Dabei grenzt der erste unverdrillte Abschnitt 35 an den Anschluss 25 an. Der zweite unverdrillte Abschnitt 45 grenzt an die Komponente 30 an.

Figur 2 zeigt einen Querschnitt durch das in Figur 1 gezeigte elektrische Kabel 10 entlang einer in Figur 1 gezeigten Schnittebene A-A. Die erste elektrische Leitung 15 weist einen ersten elektrischen Leiter 50 und eine erste Ummantelung 55 auf. Die zweite elektrische Leitung 20 weist einen zweiten elektrischen Leiter 60 und eine zweite Ummantelung 65 auf. Der erste elektrische Leiter 50 wird durch die erste Ummantelung 55 umfangsseitig ummantelt. Der zweite elektrische Leiter 60 ist umfangsseitig durch die zweite Ummantelung 65 ummantelt. Dabei ist der erste elektrische Leiter 50 quer zur Längsrichtung beabstandet zum zweiten elektrischen Leiter 60 angeordnet.

Der erste elektrische Leiter 50 und/oder der zweite elektrische Leiter 60 ist in der Ausführungsform beispielhaft eindrähtig ausgebildet. Auch kann der erste elektrische Leiter 50 und/oder der zweite elektrische Leiter 60 mehrdrähtig, fein- und/oder feinstdrähtig ausgebildet sein.

Die erste Ummantelung 55 isoliert elektrisch den ersten elektrischen Leiter 50 gegenüber einer Umgebung 70 und gegenüber dem zweiten elektrischen Leiter 60. Ebenso isoliert elektrisch die zweite Ummantelung 65 den zweiten elektrischen Leiter 60 gegenüber der Umgebung 70 und gegenüber dem ersten elektrischen Leiter 50.

Die erste elektrische Leitung 15 weist eine erste Längsachse 75 und die zweite elektrische Leitung 20 weist eine zweite Längsachse 80 auf. Die erste Längsachse 75 ist vorzugsweise zumindest abschnittsweise innerhalb der ersten elektrischen Leitung 15, insbesondere innerhalb des ersten elektrischen Leiters 50, verlaufend angeordnet. Die zweite Längsachse 80 ist vorzugsweise zumindest abschnittsweise innerhalb der zweiten elektrischen Leitung 20 verlaufend, insbesondere innerhalb des zweiten elektrischen Leiters 60, angeordnet.

Ferner umfasst das elektrische Kabel 10 eine dritte Längsachse 85. Die dritte Längsachse 85 ist zwischen der ersten Längsachse 75 und der zweiten Längsachse 80 angeordnet. In der Ausführungsform verläuft die dritte Längsachse 85 beispielsweise durch einen Berührpunkt 90 zwischen der ersten Ummantelung 55 und der zweiten Ummantelung 65.

Die erste elektrische Leitung 15 ist um sich selbst, beispielsweise wie in Figur 2 gezeigt im Uhrzeigersinn, in eine erste Drehrichtung um sich selbst verdreht. Die erste elektrische Leitung 15 ist mit einer ersten Vorspannkraft F_{S1}, die um die erste Längsachse 75 wirkt, vorgespannt. Die zweite elektrische Leitung 20 ist um sich selbst in die erste Drehrichtung verdreht und ist mit einer zweiten Vorspannkraft F_{S2}, die um die zweite Längsachse 80 wirkt, vorgespannt. Von besonderem Vorteil ist, wenn die erste Vorspannkraft F_{S1} im Wesentlichen identisch zu der zweiten Vorspannkraft F_{S2} ist. Auch kann die erste Vorspannkraft F_{S1} unterschiedlich zur zweiten Vorspannkraft F_{S2} sein.

Im verdrillten Abschnitt 40 sind die erste elektrische Leitung 15 und die zweite elektrische Leitung 20 gemeinsam um die dritte Längsachse 85 in eine zweite Drehrichtung um die dritte Längsachse 85 verdrillt und vorzugsweise mit einer dritten Vorspannkraft F_{S3} vorgespannt. Die zweite Drehrichtung ist dabei gegenläufig zu der ersten Drehrichtung. Dadurch, dass die dritte Vorspannkraft F_{S3} entgegen der Drehrichtung gegenüber der ersten Vorspannkraft F_{S1} und/oder der zweiten Vorspannkraft F_{S2} wirkt, heben sich die erste Vorspannkraft F_{S1}, die zweite Vorspannkraft F_{S2} und die dritte Vorspannkraft F_{S3} gegenseitig auf, sodass in endmontiertem Zustand des elektrischen Kabels 10 die elektrischen Leitungen 15, 20 sich nicht unerwünscht entdrillen. Dies wird auch durch eine Haftreibung zwischen der ersten elektrischen Leitung 15 und der zweiten elektrischen Leitung 20 unterstützt.

In der Ausführungsform sind beispielhaft die erste elektrische Leitung 15 und die zweite elektrische Leitung 20 paarweise gemeinsam um die dritte Längsachse 85 verdrillt. Auch kann die Anzahl der elektrischen Leitungen 15, 20 größer als die in Figur 1 und 2 gezeigten zwei elektrischen Leitungen 15, 20 sein. So ist beispielsweise auch denkbar, dass das elektrische Kabel 10 eine größere Anzahl als in Figuren 1 und 2 gezeigt von elektrischen Leitungen 15, 20 aufweist. Dabei ist von besonderem Vorteil, wenn die weitere elektrische Leitung ebenso um sich selbst in die erste Drehrichtung verdreht ist. Auch kann auf eine Verdrehung der weiteren elektrischen Leitung um sich selbst verzichtet werden. Auch ist denkbar, dass die Anzahl der elektrischen Leitungen 15, 20 derart gewählt ist, dass die elektrischen Leitungen 15, 20 paarweise als Twisted-Pair-Leitungen zusammengefasst werden können.

Die oben beschriebene Ausgestaltung hat den Vorteil, dass der unverdrillte Abschnitt 35, 45 in Längsrichtung besonders kurz gehalten werden kann. Dadurch kann ein Impedanzsprung zwischen dem verdrillten Abschnitt 40 und dem Anschluss 25 und/oder der Komponente 30 des elektrischen Kabels 10 besonders gering gehalten werden.

Figur 3 zeigt ein Ablaufdiagramm eines Verfahrens zur Herstellung des in den Figuren 1 und 2 gezeigten elektrischen Kabels 10. Figur 4 zeigt eine Seitenansicht auf das elektrische Kabel 10 nach einem zweiten Verfahrensschritt 305. Figur 5 zeigt eine Seitenansicht auf das elektrische Kabel 10 nach einem dritten Verfahrensschritt 310. Figur 6 zeigt eine Seitenansicht auf das elektrische Kabel 10 nach einem vierten Verfahrensschritt 315. Figur 7 eine Seitenansicht auf das elektrische Kabel 10 während einem siebten Verfahrensschritt 330.

In einem ersten Verfahrensschritt 300 wird die erste elektrische Leitung 15 in die erste Drehrichtung, vorzugsweise um eine vordefinierte Anzahl von ersten Drehungen, um die erste Längsachse 75 verdreht und vorzugsweise mit der ersten Vorspannkraft F_{S1} vorgespannt. Die erste Längsachse 75 ist dabei vorzugsweise mittig der ersten elektrischen Leitung 15 angeordnet. In der Ausführungsform wird beispielhaft die erste elektrische Leitung 15 im Uhrzeigersinn um die erste Längsachse 75 verdreht. Auch kann die erste elektrische Leitung 15 entgegen dem Uhrzeigersinn um die erste Längsachse 75 verdreht werden.

Ein erstes Ende 95 der ersten elektrischen Leitung 15 wird nach dem Verdrehen um sich selbst mittels einer ersten Halteeinrichtung 105 und ein zweites Ende 100 der ersten elektrischen Leitung 15 wird mittels einer zweiten Halteeinrichtung 110 fixiert. Auf diese Weise wird sichergestellt, dass die erste Vorspannkraft F_{S1} aufrechterhalten wird, die erste elektrische Leitung 15 sich nicht entdreht und dabei die erste Vorspannkraft F_{S1} reduziert oder aufgehoben wird.

In einem zweiten Verfahrensschritt 305 wird die zweite elektrische Leitung 20 in die erste Drehrichtung, vorzugsweise um eine vordefinierte Anzahl von zweiten Drehungen, um die zweite Längsachse 80 verdreht und mit der zweiten Vorspannkraft F_{S2} vorgespannt. Die zweite Längsachse 80 ist dabei vorzugsweise mittig der zweiten elektrischen Leitung 20 angeordnet.

Die Anzahl der Drehungen um die zweite Längsachse 80 ist dabei vorzugsweise gleich zu der Anzahl der Drehungen der ersten elektrischen Leitung 15 um die erste Längsachse 75. Auf diese Weise wird sichergestellt, dass bei identischer Ausgestaltung der beiden elektrischen Leitungen 15, 20 die erste Vorspannkraft F_{S1} im Wesentlichen gleich der zweiten Vorspannkraft F_{S2} ist. Auch kann die erste elektrische Leitung 15 andersartig zur zweiten elektrischen Leitung 20 ausgebildet sein, sodass die Anzahl der Drehungen um die erste Längsachse 75 der ersten elektrischen Leitung 15 unterschiedlich zur Anzahl der Drehungen der zweiten elektrischen Leitung 20 um die zweite Längsachse 80 ist.

Ein erstes Ende 115 der zweiten elektrischen Leitung 20 wird nach dem Verdrehen um sich selbst mittels einer dritten Halteeinrichtung 120 und ein zweites Ende 125 der zweiten elektrischen Leitung 20 wird mittels einer vierten Halteeinrichtung 130 fixiert. Auf diese Weise wird sichergestellt, dass die zweite Vorspannkraft F_{S2} die zweite elektrische Leitung 20 nicht entdreht und dabei die zweite Vorspannkraft F_{S2} reduziert oder gar aufgehoben wird.

Die Halteeinrichtung 105, 110, 120, 130 kann beispielsweise eine Klammer und/oder einen Bügel umfassen, mit der das jeweilige Ende 95, 100, 115, 125 drehfest fixiert wird.

Es wird darauf hingewiesen, dass der erste Verfahrensschritt 300 und der zweite Verfahrensschritt 305 selbstverständlich auch zeitlich parallel durchgeführt werden können. Auch ist denkbar, dass die erste elektrische Leitung 15 und die zweite elektrische Leitung 20 aus einem gemeinsamen Leitungsstück (beispielsweise von einer gemeinsamen Trommel kommend) hergestellt werden, wobei das Leitungsstück um seine Längsachse verdreht wird und nach dem Verdrehen die erste elektrische Leitung 15 und die zweite elektrische Leitung 20 aus dem Leitungsstück geschnitten werden.

In einem fakultativem dritten Verfahrensschritt 310 wird die erste Ummantelung 55 von der ersten elektrischen Leitung 15 am ersten Ende 95 abschnittsweise entfernt, sodass die erste elektrische Leitung 15 einen ersten ummantelungsfreien Abschnitt 135, der an das erste Ende 95 der ersten elektrischen Leitung 15 angrenzt, aufweist. Ferner wird fakultativ oder zusätzlich die erste Ummantelung 55 von der ersten elektrischen Leitung 15 am zweiten Ende 100 abschnittsweise entfernt, sodass die erste elektrische Leitung 15 einen zweiten ummantelungsfreien Abschnitt 136, der an das zweite Ende 100 der ersten elektrischen Leitung 15 angrenzt, aufweist.

Zwischen dem ersten ummantelungsfreien Abschnitt 135 und dem zweiten ummantelungsfreien Abschnitt 136 weist die erste elektrische Leitung 15 einen ersten Ummantelungsabschnitt 140 auf, in dem die erste Ummantelung 55 den ersten elektrischen Leiter 50 umfangsseitig ummantelt.

Ebenso wird vorzugsweise die zweite Ummantelung 65 von der zweiten elektrischen Leitung 20 am ersten Ende 115 abschnittsweise entfernt, sodass die zweite elektrische Leitung 20 einen dritten ummantelungsfreien Abschnitt 145, der an das erste Ende 115 der zweiten elektrischen Leitung 20 angrenzt, aufweist. Ferner wird fakultativ oder zusätzlich die zweite Ummantelung 65 von der zweiten elektrischen Leitung 20 am zweiten Ende 125 abschnittsweise entfernt, sodass die zweite elektrische Leitung 20 einen vierten ummantelungsfreien Abschnitt 146, der an das zweite Ende 125 der zweiten elektrischen Leitung 20 angrenzt, aufweist. Dadurch weist die zweite elektrische Leitung 20 einen zweiten Ummantelungsabschnitt 150 auf, der zwischen dem dritten und vierten ummantelungsfreien Abschnitt 145, 146 angeordnet ist. Im zweiten Ummantelungsabschnitt 150 umgreift die zweite Ummantelung 65 den zweiten elektrischen Leiter 60 umfangsseitig.

In einem vierten Verfahrensschritt 315 wird beispielhaft der erste ummantelungsfreie Abschnitt 135 mit einem ersten Kontaktelement 155 verbunden. Das erste Kontaktelement 155 kann beispielsweise als Steckkontakt ausgebildet sein. Das Verbinden des ersten ummantelungsfreien Abschnitts 135 der ersten elektrischen Leitung 15 kann beispielsweise mittels eines Crimpverfahrens oder eines Lötverfahrens erfolgen. Der zweite ummantelungsfreie Abschnitt 136 kann beispielsweise mit einem zweiten Kontaktelement 160 und/oder der Komponente 30 elektrisch verbunden werden. Das zweite Kontaktelement 160 kann beispielhaft als Buchsenkontakt ausgebildet sein.

Ferner wird der dritte ummantelungsfreie Abschnitt 145 mit einem dritten Kontaktelement 165, das beispielsweise als Steckkontakt ausgebildet ist, verbunden. Die Verbindung kann beispielsweise mittels eines Crimp- oder Lötverfahrens erfolgen. Des Weiteren wird beispielhaft der vierte ummantelungsfreie Abschnitt 146 mit einem vierten Kontaktelement 170 verbunden. Das vierte Kontaktelement 170 kann beispielhaft identisch zum zweiten Kontaktelement 160 ausgebildet sein. Die Verbindung kann beispielsweise mittels eines Crimp- oder Lötverfahrens erfolgen. Auch können die Kontaktelemente 155, 160, 165, 170 unterschiedlich zueinander ausgebildet sein. So ist beispielsweise auch denkbar, dass das erste Kontaktelement 155 als Buchsenkontakt und das dritte Kontaktelement 165 als Steckkontakt ausgebildet ist. Auch kann auf die Kontaktelemente 155, 160, 165, 170 verzichtet werden, wenn der Anschluss 25 und/oder die Komponente 30 beispielsweise als kontaktelementfreier Anschluss 25 und/oder Komponente 30 ausgebildet sind.

In einem fünften Verfahrensschritt 320 wird das erste Kontaktelement 155 und das dritte Kontaktelement 165 in den Anschluss 25 eingeführt und beispielsweise mittels nicht dargestellter Mittel formschlüssig und drehfest mit einem Anschlussgehäuse 175 des Anschlusses 25 verbunden. Das Mittel ist dabei derart ausgebildet, dass es eine Entspannung der ersten und/oder zweiten Vorspannkraft F_{S1}, F_{S2} verhindert.

Ebenso kann das zweite Kontaktelement 160 und das vierte Kontaktelement 170 in das Gehäuse 180 eingeschoben werden, wobei mittels eines weiteren nicht dargestellten Mittels das zweite und vierte Kontaktelement 160, 170 mit dem Gehäuse 180 drehfest verbunden ist. Auch verhindert das weitere Mittel eine Entspannung der ersten und/oder zweiten Vorspannkraft F_{S1}, F_{S2}.

Auch ist denkbar, dass in dem vierten und fünften Verfahrensschritt 315, 320 die erste und/oder zweite elektrische Leitung 15, 20 mit dem Anschluss 25 und/oder mit der Komponente 30, insbesondere bei Verzicht auf den dritten Verfahrensschritt 310, andersartig verbunden wird. Wesentlich ist dabei, dass die erste und/oder zweite Vorspannkraft F_{S1}, F_{S2} aufrechterhalten wird. So ist beispielsweise denkbar, dass der Anschluss 25 und/oder die Komponente 30 mit der Ummantelung 55, 65 verbunden wird.

In einem sechsten Verfahrensschritt 325, der zeitlich auf den fünften Verfahrensschritt 320 folgt, werden die Halteeinrichtungen 105, 110, 120, 130 entfernt.

In einem siebten Verfahrensschritt 330, der zeitlich auf den sechsten Verfahrensschritt 325 folgt, wird die erste elektrische Leitung 15 mit der zweiten elektrischen Leitung 20 gemeinsam um die dritte Längsachse 85 um die zweite Drehrichtung verdrillt. Die zweite Drehrichtung ist dabei gegenläufig zur ersten Drehrichtung. Dabei werden die elektrischen Leitungen 15, 20 mit der dritten Vorspannkraft F_{S3} vorgespannt. Zum Verdrillen der beiden elektrischen Leitungen 15, 20 um die dritte Längsachse 85 wird beispielsweise die Komponente 30 drehfest fixiert und der Anschluss 25 um die dritte Längsachse 85 verdreht. Ferner ist denkbar, dass eine fünfte Halteeinrichtung angrenzend an den Anschluss 25 und eine sechste Halteeinrichtung angrenzend an die Komponente 30 jeweils die erste und zweite elektrische Leitung 15, 20 gemeinsam befestigen. Dabei wird zur Verdrillung die sechste Halteeinrichtung um die dritte Längsachse 85 rotiert, während hingegen die fünfte Halteeinrichtung drehfest ist.

Durch das oben beschriebene Herstellungsverfahren des elektrischen Kabels 10 kann das elektrische Kabel 10 besonders schnell und kostengünstig hergestellt werden. Insbesondere kann darauf verzichtet werden, dass zur Verdrillung der elektrischen Leitungen 15, 20 und zum Aufrechterhalten des unverdrillten Abschnitts 35, 45 ein zusätzliches Werkzeug vorzusehen ist.

Auch kann darauf verzichtet werden, dass zur Aufrechterhaltung des unverdrillten Abschnitts 35, 45 vor dem Einstecken des Kontaktelements 155, 160, 165, 170 in den Anschluss 25, 30 ein Klebstofftropfen auf den unverdrillten Abschnitt 35, 45 aufzubringen ist, um ein Aufdrillen der elektrischen Leitungen 15, 20 zu verhindern.

Es wird darauf hingewiesen, dass das elektrische Kabel 10 auch andersartig ausgebildet sein kann. Auch können zusätzliche Verfahrensschritte im Herstellungsverfahren vorgesehen sein.

### Bezugszeichenliste

- 10: elektrisches Kabel
- 15: erste elektrische Leitung
- 20: zweite elektrische Leitung
- 25: Anschluss
- 30: Komponente
- 35: erster unverdrillter Abschnitt
- 40: verdrillter Abschnitt
- 45: zweiter unverdrillter Abschnitt
- 50: erster elektrischer Leiter
- 55: erste Ummantelung
- 60: zweiter elektrischer Leiter
- 65: zweite Ummantelung
- 70: Umgebung
- 75: erste Längsachse
- 80: zweite Längsachse
- 85: dritte Längsachse
- 90: Berührpunkt
- 95: erstes Ende der ersten Leitung
- 100: zweites Ende der ersten Leitung
- 105: erste Halteeinrichtung
- 110: zweite Halteeinrichtung
- 115: erstes Ende der zweiten Leitung
- 120: dritte Halteeinrichtung
- 125: zweites Ende der zweiten Leitung
- 130: vierte Halteeinrichtung
- 135: erster ummantelungsfreier Abschnitt
- 136: zweiter ummantelungsfreier Abschnitt
- 140: erster Ummantelungsabschnitt
- 145: dritter ummantelungsfreier Abschnitt
- 146: vierter ummantelungsfreier Abschnitt
- 150: zweiter Ummantelungsabschnitt
- 155: erstes Kontaktelement
- 160: zweites Kontaktelement
- 165: drittes Kontaktelement
- 170: viertes Kontaktelement
- 175: Anschlussgehäuse
- 180: Gehäuse

- 300: erster Verfahrensschritt
- 305: zweiter Verfahrensschritt
- 310: dritter Verfahrensschritt
- 315: vierter Verfahrensschritt
- 320: fünfter Verfahrensschritt
- 325: sechster Verfahrensschritt
- 330: siebter Verfahrensschritt

- F_{S1}: erste Vorspannkraft
- F_{S2}: zweite Vorspannkraft
- F_{S3}: dritte Vorspannkraft

## Patentansprüche

1. Verfahren zur Herstellung eines elektrischen Kabels (10),
- wobei eine erste elektrische Leitung (15) in eine erste Drehrichtung um sich selbst verdreht wird,
- wobei eine zweite elektrische Leitung (20) in die erste Drehrichtung um sich selbst verdreht wird,
- wobei die erste elektrische Leitung (15) und die zweite elektrische Leitung (20) jeweils mit einem Anschluss (25, 30) verbunden werden,
- wobei die erste elektrische Leitung (15) und die zweite elektrische Leitung (20) gemeinsam in eine zweite Drehrichtung verdrillt werden,
- wobei die erste Drehrichtung entgegengesetzt zur zweiten Drehrichtung ist,
**dadurch gekennzeichnet, dass**
- das Verbinden der ersten elektrischen Leitung (15) mit dem Anschluss (25, 30) zeitlich nach dem Verdrehen der ersten elektrischen Leitung (15) erfolgt,
- wobei das Verbinden der zweiten elektrischen Leitung (20) mit dem Anschluss (25, 30) zeitlich nach dem Verdrehen der zweiten elektrischen Leitung (20) erfolgt,
- wobei das gemeinsame Verdrillen der ersten elektrischen Leitung (15) und der zweiten elektrischen Leitung (20) zeitlich nach dem Verbinden der ersten elektrischen Leitung (15) und der zweiten elektrischen Leitung (20) mit dem Anschluss (25, 30) erfolgt.

2. Verfahren nach Anspruch 1,
- wobei die erste elektrische Leitung (15) nach dem Verdrehen um sich selbst auf eine vordefinierte Länge abgelängt wird,
- wobei während des Ablängens ein erstes Ende (95) der ersten elektrischen Leitung (15) und ein zweites Ende (100) der ersten elektrischen Leitung (15) fixiert wird.

3. Verfahren nach Anspruch 2,
- wobei zeitlich nach dem Ablängen der ersten elektrischen Leitung (15) ein erstes Ende (95) der ersten elektrischen Leitung (15) und ein zweites Ende (100) der ersten elektrischen Leitung (15) fixiert wird.

4. Verfahren nach einem der vorhergehenden Ansprüche,
- wobei ein erstes Ende (95) der ersten elektrischen Leitung (15) mit einem ersten Kontaktelement (155) verbunden wird,
- wobei das erste Kontaktelement (155) drehfest mit dem Anschluss (25) verbunden wird.

5. Verfahren nach einem der Ansprüche 2 bis 4,
- wobei ein zweites Ende (100) der ersten elektrischen Leitung (15) mit einer weiteren Komponente (30), und/oder einem elektrischen Gerät, drehfest verbunden wird, bevor die erste elektrische Leitung (15) und die zweite elektrische Leitung (20) gemeinsam verdrillt werden.

## Claims

1. Method for producing an electrical cable (10),
- wherein a first electrical line (15) is twisted around itself in a first rotation direction,
- wherein a second electrical line (20) is twisted around itself in the first rotation direction,
- wherein the first electrical line (15) and the second electrical line (20) are each connected to a connection (25, 30),
- wherein the first electrical line (15) and the second electrical line (20) are collectively twisted in a second rotation direction,
- wherein the first rotation direction is opposite to the second rotation direction,
**characterized in that**
- the first electrical line (15) is connected to the connection (25, 30) after the first electrical line (15) is twisted,
- wherein the second electrical line (20) is connected to the connection (25, 30) after the second electrical line (20) is twisted,
- wherein the first electrical line (15) and the second electrical line (20) are collectively twisted temporally after the first electrical line (15) and the second electrical line (20) are connected to the connection (25, 30) .

2. Method according to Claim 1,
- wherein the first electrical line (15) is cut to a predefined length after it is twisted around itself,
- wherein a first end (95) of the first electrical line (15) and a second end (100) of the first electrical line (15) are fixed during the cutting-to-length operation.

3. Method according to Claim 2,
- wherein a first end (95) of the first electrical line (15) and a second end (100) of the first electrical line (15) are fixed after the first electrical line (15) is cut to length.

4. Method according to one of the preceding claims,
- wherein a first end (95) of the first electrical line (15) is connected to a first contact element (155),
- wherein the first contact element (155) is connected in a rotationally fixed manner to the connection (25).

5. Method according to one of Claims 2 to 4,
- wherein a second end (100) of the first electrical line (15) is connected in a rotationally fixed manner to a further component (30), and/or to an electrical device, before the first electrical line (15) and the second electrical line (20) are collectively twisted.

## Revendications

1. Procédé de fabrication d'un câble électrique (10), dans lequel
- une première ligne électrique (15) est tordue sur elle-même dans un premier sens de rotation,
- une deuxième ligne électrique (20) est tordue sur elle-même dans le premier sens de rotation,
- la première ligne électrique (15) et la deuxième ligne électrique (20) sont reliées à un connecteur (25, 30) respectivement,
- la première ligne électrique (15) et la deuxième ligne électrique (20) sont torsadées ensemble dans un deuxième sens de rotation,
- le premier sens de rotation est opposé au deuxième sens de rotation,
**caractérisé en ce que**
- la liaison de la première ligne électrique (15) au connecteur (25, 30) est effectuée temporellement après la torsion de la première ligne électrique (15),
- la liaison de la deuxième ligne électrique (20) au connecteur (25, 30) est effectuée temporellement après la torsion de la deuxième ligne électrique (20),
- le torsadage commun de la première ligne électrique (15) et de la deuxième ligne électrique (20) est effectué temporellement après la liaison de la première ligne électrique (15) et de la deuxième ligne électrique (20) au connecteur (25, 30).

2. Procédé selon la revendication 1, dans lequel
- la première ligne électrique (15) est coupée à une longueur prédéfinie après avoir été tordue sur elle-même,
- pendant la découpe, une première extrémité (95) de la première ligne électrique (15) est fixée et une deuxième extrémité (100) de la première ligne électrique (15) est fixée.

3. Procédé selon la revendication 2, dans lequel
- temporellement après la découpe de la première ligne électrique (15), une première extrémité (95) de la première ligne électrique (15) est fixée et une deuxième extrémité (100) de la première ligne électrique (15) est fixée.

4. Procédé selon l'une quelconque des revendications précédentes, dans lequel
- une première extrémité (95) de la première ligne électrique (15) est reliée à un premier élément de contact (155),
- le premier élément de contact (155) est relié au connecteur (25) de manière solidaire en rotation.

5. Procédé selon l'une quelconque des revendications 2 à 4, dans lequel
- une deuxième extrémité (100) de la première ligne électrique (15) est reliée à un autre composant (30) et/ou à un appareil électrique de manière solidaire en rotation avant que la première ligne électrique (15) et la deuxième ligne électrique (20) ne soient torsadées ensemble.
